# FASCICULE DE BREVET EUROPEEN

(11) **EP 3 927 437 B1**
(45) Date de publication et mention de la délivrance du brevet: **13.08.2025**
(21) Numéro de dépôt: 20710236.9
(22) Date de dépôt: 18.02.2020
(51) Int. Cl.: A62B 1/06, A62B 35/00, A63B 69/00, A63B 29/02, A63B 71/06

(54) **DISPOSITIF D'ASSURAGE POUR L'ESCALADE À ASSISTANCE**
SICHERUNGSVORRICHTUNG FÜR ASSISTIERTES KLETTERN
BELAY DEVICE FOR ASSISTED CLIMBING

(30) Priorité: 19.02.2019 FR 1901643
(43) Date de publication de la demande: 29.12.2021
(73) Titulaire: ABEO, 70190 Rioz (FR)
(72) Inventeur: BOURQUARD, Jérôme, 25000 Besancon (FR)
(74) Mandataire: Santarelli
(86) Numéro de dépôt international: PCT/FR2020/050291
(87) Numéro de publication internationale: WO 2020/169914

(56) Documents cités:
- WO-A1-2010/133876
- JP-A- 2019 018 953
- US-A1- 2015 284 228
- CALIT2UBE: "Virtual Reality Rock Climbing", YOUTUBE, 25 November 2015 (2015-11-25), pages 1 pp., XP054979989, Retrieved from the Internet <URL:https://www.youtube.com/watch?v=cnGIz9kkd_E> [retrieved on 20191203]
- INSIDER: "This is the first augmented gaming climbing wall", YOUTUBE, 22 September 2016 (2016-09-22), pages 1 pp., XP054979990, Retrieved from the Internet <URL:https://www.youtube.com/watch?v=kwticv9ai_Q> [retrieved on 20191203]
- AALTO UNIVERSITY: "Augmented climbing wall", YOUTUBE, 19 June 2018 (2018-06-19), pages 1 pp., XP054979991, Retrieved from the Internet <URL:https://www.youtube.com/watch?v=vuLgcN5GosE> [retrieved on 20191203]

## Description

La présente invention concerne le domaine de l'escalade en tant qu'activité physique sportive ou de loisir.

Elle porte en particulier sur un dispositif de type frein d'assurage ayant des fonctions augmentées comparativement aux dispositifs connus dans l'état de la technique.

La pratique de l'escalade en tant que pratique sportive se développe actuellement auprès du grand public. Afin de pratiquer cette activité en toute sécurité, des équipements permettant d'assurer le grimpeur de manière simple et efficace, sont développés.

De manière connue, il est courant d'assurer un grimpeur en escalade à la corde « en atelier poulie » également appelé « moulinette » à l'aide d'une corde passant par une poulie installée en haut de la voie ou du bloc escaladé. Un ou deux assureurs ont la responsabilité d'assurer le grimpeur en cas de chute ou le cas échéant lors de sa descente. La corde est introduite dans un frein d'assurage relié à un harnais que porte l'assureur. Le frein d'assurage permet à l'assureur de rendre du mou lors de l'escalade et de freiner voire de bloquer la corde en cas de chute ou de descente du grimpeur.

D'autres dispositifs connus, appelés enrouleurs automatiques, permettent l'assurage d'un grimpeur. De manière très générale, les enrouleurs automatiques constituent des moyens dits de distribution de corde et servent à protéger un grimpeur contre les chutes en rétractant dans l'enrouleur le jeu présent dans la corde lorsque la corde n'est pas sous charge et en fournissant une force de freinage lorsque la corde est chargée, de sorte que le poids à l'extrémité de la corde est réduit avec un objectif sécuritaire (typiquement, pour empêcher ou freiner une chute).

Pour fournir la force de freinage, plusieurs systèmes tels qu'un frein à friction ou un mécanisme d'amortissement hydraulique ont été utilisés dans les dispositifs de distribution en corde de type enrouleur automatique. Par ailleurs, les dispositifs connus se distinguent par la présence ou par l'absence d'embrayage pour engager le système de freinage et a contrario le désengager lorsque la corde n'est pas sous charge, les dispositifs employant un dispositif qui ne requière par d'embrayage pouvant se révéler plus sûrs.

Par exemple, le document US2014048639 divulgue un enrouleur automatique combinant un ressort de rappel de la corde et un système de freinage sans contact à courant de Foucault, fonctionnant sur le principe que lorsqu'un élément conducteur électrique passe à travers un champ magnétique (ou inversement), le mouvement relatif induit une circulation de courants électriques dans le conducteur, qui à leur tour induisent un champ magnétique qui s'oppose au champ magnétique qui est appliqué. Un autre dispositif d'assurage est connu de WO 2010/133876 A1.

Ce type de dispositif est simple, efficace et sûr. Néanmoins, dans le cadre du développement de l'escalade en tant qu'activité physique accessible à de nombreux publics, ou en tant que loisir ludique, la Demanderesse a découvert qu'il pouvait être avantageux de proposer un dispositif d'assurage automatique offrant de nouvelles fonctions. Ainsi, l'invention porte sur un dispositif d'assurage pour l'escalade comportant un enrouleur automatique comportant une poulie et une corde. Le dispositif est configuré de sorte que la corde est enroulée ou déroulée selon l'évolution d'un grimpeur assuré par ledit dispositif d'assurage. Le dispositif d'assurage comporte un moteur électrique configuré de sorte à pouvoir appliquer un couple à la poulie et un encodeur accouplé à la poulie, le moteur étant asservi par un circuit électronique de commande à l'aide de l'encodeur en fonction de la rotation de la poulie de sorte à moduler ledit couple appliqué à la poulie selon au moins :
- un mode d'assistance dans lequel le couple appliqué par le moteur à la poulie entraîne une traction de la corde qui assiste le grimpeur dans son escalade ; et
- un mode de chute dans lequel le couple appliqué par le moteur à la poulie bloque une chute du grimpeur ou la ralentit pour la maintenir à une vitesse inférieure à 3 m/s.

Le moteur est asservi de sorte que le couple entraînant la traction dans le mode d'assistance n'est appliqué que lorsque l'encodeur détecte une rotation de la poulie qui traduit une diminution de la force appliquée par la corde sur la poulie

Le dispositif ainsi proposé dans l'invention permet d'assurer un grimpeur, tout en offrant une fonction d'assistance. En particulier, le dispositif permet de gérer tant la montée ou « grimpe » du grimpeur, que sa chute, à l'aide d'un système simple et unique fondé sur un moteur asservi à l'aide d'un encodeur capable de caractériser la rotation de la poulie. L'asservissement du moteur est mis en œuvre selon au moins deux modes selon que le grimpeur réalise son escalade ou chute. Le dispositif permet en particulier de gérer la chute du grimpeur de manière fiable, sans recourir à un embrayage mécanique, électromagnétique ou hydraulique, comme cela est le cas dans la plupart des systèmes d'assurage connus, et offre de surcroit une fonction d'assistance à la grimpe. Cela ouvre la pratique de l'escalade sportive à un large public, ou permet une pratique ludique de l'escalade. Un dispositif simple, fondé sur un moteur asservi, pouvant correspondre à un servomoteur, est en outre particulièrement bien adapté aux centres d'escalade libre qui se développent de nos jours.

En outre, une aide à l'escalade est ainsi obtenue, qui n'est active que lorsque le grimpeur escalade activement une paroi ou un bloc. En d'autres termes, il ne s'agit pas de diminuer de manière continue et fixe le poids de l'utilisateur lors de sa montée, mais de proposer un dispositif qui s'adapte à la montée réalisée, par exemple selon les efforts réalisés par le grimpeur, ou selon le dynamisme de cette montée.

Bien évidemment, une assistance permanente n'est pas exclue de l'invention, et peut être appliquée dans certains modes de réalisation.

La valeur du couple appliqué par le moteur à la poulie dans le mode d'assistance peut notamment être fonction de la valeur, du taux, ou de la vitesse de la diminution de la force appliquée par la corde sur la poulie. Elle peut être fonction d'une valeur de calibration du dispositif prédéfinie.

Le moteur peut être asservi de sorte que, dans le mode d'assistance, la vitesse de montée, correspondant à la vitesse d'enroulement de la corde sur la poulie est sensiblement constante.

Le dispositif permet ainsi notamment une adaptation aux souhaits ou à la morphologie, notamment au poids, du grimpeur. Le dispositif peut ainsi être adapté par exemple à un programme d'entrainement spécifique, prévoyant par exemple une progression du grimpeur dans sa pratique en réduisant le niveau d'assistance petit à petit. Le dispositif peut être adapté à une pratique plus ludique de l'escalade, en prévoyant un niveau d'assistance très important permettant à l'utilisateur de monter presque sans effort, de sauter d'une prise à une autre, voire d'une paroi à une autre, etc.

Le moteur peut être asservi de sorte que dans le mode de chute le couple appliqué à la poulie assure essentiellement une vitesse de chute prédéfinie sensiblement constante, indépendamment de la force appliquée par la corde (3) sur la poulie.

Le moteur peut être asservi de sorte que dans le mode de chute le couple appliqué à la poulie permet un freinage progressif du grimpeur avant d'assurer une vitesse de chute sensiblement constante.

Le moteur, en tant que dispositif asservi, permet de gérer directement une situation de chute du grimpeur. En particulier, la vitesse de chute peut être limitée à une vitesse évitant tout risque de blessure. Il est admis qu'une vitesse inférieure à 3 m/s, notamment une vitesse d'environ 2 m/s, est compatible d'une descente sans risque. En outre, dans certains modes de réalisation de l'invention, l'asservissement du moteur peut être programmé pour assurer un assurage dynamique du grimpeur, plus confortable et plus sûr qu'un freinage soudain.

Le moteur peut être directement lié à la poulie ou peut être lié par l'intermédiaire d'une transmission mécanique synchrone.

Ainsi, aucun dispositif de type embrayage n'est employé dans l'invention dans son mode de fonctionnement nominal. Un dispositif de type embrayage ou frein mécanique n'est mis en oeuvre, le cas échéant, que dans un mode dégradé optionnel mis en oeuvre par exemple en cas de défaut d'alimentation électrique du dispositif. Le moteur et la poulie sont reliés entre eux de sorte que le moteur provoque un entrainement direct de la poulie, ou avec un rapport de démultiplication, afin d'y appliquer un couple d'assistance ou de résistance.

Le dispositif peut comporter en outre un frein à disque configuré pour être actionné automatiquement en cas de coupure d'alimentation électrique dudit dispositif.

Par sa seule configuration, le dispositif peut ainsi, dans un mode de fonctionnement dégradé correspondant par exemple à une coupure d'alimentation électrique du moteur, assurer la sécurité du grimpeur en cas de chute. Le frein à disque assurant la sécurité du grimpeur en cas de défaut d'alimentation électrique du dispositif est engagé en l'absence d'alimentation électrique, et relâché lorsque le dispositif est sous tension.

Le moteur peut être du type sans balai et comporter un rotor portant une série d'aimants permanents et un stator portant un ensemble de bobinages.

Un tel moteur est fiable, peu sujet à l'usure, et permet l'obtention d'un couple mécanique important.

Le dispositif peut comporter un système mécanique permettant un déplacement de l'enrouleur automatique, dans une direction dite transversale, perpendiculaire à la direction générale d'extension de la corde en dehors de l'enrouleur automatique, cette direction étant dite verticale. Par exemple, l'enrouleur automatique est monté sur un rail s'étendant dans la direction transversale de sorte à pouvoir être translaté librement le long dudit rail, ou sur un bras pivotant selon un axe s'étendant sensiblement selon la direction verticale.

Un déplacement transversal de l'enrouleur automatique, qui comporte en particulier la poulie, permet de suivre latéralement le mouvement du grimpeur. Cela augmente le confort d'utilisation, évite un mouvement du balancier du grimpeur en cas de chute, et rend le dispositif compatible de murs d'escalade de grande largeur.

L'invention porte également sur un système d'escalade ludique comportant une structure d'escalade, un dispositif de réalité virtuelle tel qu'un casque ou des lunettes, un système informatique adapté à projeter dans le dispositif de réalité virtuelle une image appliquée à la structure à escalader, et un dispositif d'assurage pour l'escalade tel que décrit précédemment.

L'invention porte aussi sur un système d'escalade ludique comportant une structure d'escalade, un dispositif de réalité augmentée, un système informatique adapté à projeter sur la structure à escalader une image, et un dispositif d'assurage pour l'escalade tel que décrit précédemment.

Dans un système d'escalade ludique conforme à l'invention, un capteur peut être configuré pour déterminer la position et l'attitude d'un grimpeur utilisant ledit système d'escalade ludique, de sorte à faire varier l'image projetée dans le dispositif de réalité virtuelle ou sur la structure à escalader.

Le dispositif proposé dans l'invention permettant non seulement l'assurage d'un grimpeur mais aussi l'assistance à l'escalade permet d'envisager un usage ludique qui diffère de la pratique courante de l'escalade. En couplant le dispositif à un environnement virtuel, qu'il soit généré grâce à un dispositif de réalité virtuelle ou un dispositif de réalité augmentée, une expérience inédite peut être proposée à l'utilisateur. Par exemple, un enfant ou un adulte évoluant dans cet environnement peut avoir l'impression de grimper à un arbre ou sur un immeuble recréé virtuellement en correspondance avec les prises disponibles sur un mur ou une autre structure d'escalade. Cette activité ludique est alors réalisée sans effort, voire même à la manière d'un super-héros, le dispositif d'assurage selon l'invention pouvant permettre la réalisation de performances inaccessibles à un humain. Il est possible par exemple de grimper à grande vitesse, de réaliser des sauts de prises en prises, ou toute autre expérience d'escalade avec une sensation de gravité réduite.

D'autres particularités et avantages de l'invention apparaîtront encore dans la description ci-après.

Aux dessins annexés, donnés à titre d'exemples non limitatifs :
la figure 1 représente, selon une vue tridimensionnelle schématique, un dispositif d'assurage conforme à un mode de réalisation de l'invention ;
la figure 2 représente, selon une vue tridimensionnelle en éclaté, le dispositif de la figure 1 ;
la figure 3 représente, selon une vue schématique, un mode de réalisation de l'invention particulier et son environnement d'utilisation ;
la figure 4 représente, selon une vue schématique en trois dimensions, un autre mode de réalisation de l'invention particulier et son environnement d'utilisation ;
la figure 5 représente, selon une vue schématique en trois dimensions, un système d'escalade ludique conforme à un mode de réalisation d'un autre aspect de l'invention.

La figure 1 représente un exemple de dispositif d'assurage pour l'escalade conforme à un mode de réalisation de l'invention. Ce dispositif comporte un enrouleur automatique 1, comportant un boîtier 2 à l'intérieur duquel une corde 3, pouvant être constituée d'une sangle plate, est enroulée et déroulée selon les besoins.

L'enrouleur comporte une interface de fixation 4, adaptée à être fixée à un support de montage 5. Dans l'exemple ici représenté, le dispositif comporte le support de montage 5, qui constitue un point fixe capable de supporter de manière fiable une force importante, supérieure au poids d'un grimpeur.

La liaison entre le support de montage 5 et l'interface de fixation 4 de l'enrouleur 1 est réalisée dans l'exemple représenté à l'aide de deux boulons 6.

D'autres moyens de liaison mécanique, par exemple des tirants ou des goujons, sont bien évidemment envisageables. Par exemple, le dispositif peut être dépourvu de support de montage 5, de sorte à être fixé en haut d'une paroi d'escalade par exemple à l'aide de deux mousquetons.

En outre, tel que décrit plus en détail en référence aux figures 3 et 4, le dispositif peut être configuré pour permettre un mouvement latéral de l'enrouleur, grâce à un support de montage adapté pouvant présenter diverses configurations.

Le dispositif est doté d'une prise d'alimentation électrique 7, permettant le branchement d'un câble d'alimentation 8. Selon certaines variantes de l'invention, le dispositif peut être équipé d'une prise de programmation, pouvant être associée ou dissociée de la prise d'alimentation électrique 7.

La figure 2 représente une vue en éclaté du dispositif d'assurage selon le mode de réalisation représenté à la figure 1, permettant en particulier de voir les éléments internes au boîtier 2 de l'enrouleur 1.

Une armature 9, qui dans l'exemple ici représenté comporte l'interface de fixation 4, constitue la structure principale du dispositif d'assurage. Une poulie 10 permet l'enroulage et le déroulage de la corde 3, qui prend ici la forme d'une sangle plate. Un guide de corde 11 permet de guider la corde 3, notamment pour son bon enroulage sur la poulie 10. Le guide de corde est typiquement une pièce, par exemple en matériau plastique, comportant une fente permettant le passage guidé de la sangle plate constituant la corde 3.

Le dispositif comporte un moteur 12 électrique qui comporte un rotor 14 et un stator 13. Le fonctionnement du moteur est asservi par un circuit électronique de commande 15.

Le rotor 14 consiste essentiellement en une couronne sur une face interne de laquelle sont fixés des aimants permanents 16. Les aimants permanents 16 sont avantageusement des aimants puissants, par exemple en néodyme. Le stator 13 est positionné à l'intérieur de la couronne du rotor 14. Le stator 13 comporte un ensemble de bobinages 17. Le rotor et le stator forment un moteur sans balai, couramment désigné par le terme anglophone « brushless ». Ce type de moteur permet de générer un couple important, et est très fiable et peu sujet à l'usure, en l'absence de pièces en frottement. Le moteur 12, et en particulier le rotor 14, est directement lié à la poulie 10 par exemple par des écrous repartis sur du périmètre de la poulie 10 et du rotor 14. Ainsi, tout mouvement de rotation du rotor 14 est transmis directement à la poulie 10, et inversement.

L'arbre 18 est immobilisé en rotation par rapport à la poulie 10 par le biais d'une clavette. Un encodeur 24 est lié à l'arbre 18, et permet ainsi de caractériser la rotation de la poulie 10.

L'arbre 18 est avantageusement monté sur roulements, notamment vis-à-vis du stator 13. Par exemple, deux roulements à billes 19 permettent la libre rotation de l'arbre (et donc de la poulie 10 et du rotor 13) dans l'enrouleur.

L'enrouleur comporte en outre un disque 21, lié rigidement à la poulie 10 par le biais d'entretoises 22.

Le disque 21 constitue, en coopération avec un étrier 23, un frein à disque permettant de freiner ou de bloquer la rotation de la poulie 10. Ce frein peut être actionné en tant que sécurité, par exemple en cas d'arrêt de l'alimentation électrique du dispositif d'assurage, par exemple pour freiner la rotation de la poulie en cas de chute d'un grimpeur assuré par le dispositif d'assurage.

L'ensemble constitué par le moteur 12, l'armature 9, la poulie 10 et le disque 21, est inclus entre deux flasques 22 fixés entre eux au travers d'entretoises, qui sont par exemple réparties à la périphérie des flasques 22.

Dans une variante, le disque 21 peut servir de roue codeuse qui permet, à l'aide d'un ou plusieurs capteurs optiques, de caractériser la rotation (angle de rotation, et/ou vitesse de rotation) de la poulie 10. Les informations sur la rotation de la poulie 10 permettent de déterminer la vitesse d'enroulement ou de déroulement de la corde 3, en particulier la vitesse linéaire d'entrée ou de sortie de la corde dans le boîtier de l'enrouleur.

Le circuit électronique 15 est positionné à l'extérieur de la partie mécanique du système située entre les deux flasques 22, mais pourrait selon d'autres modes de réalisation être situé différemment, notamment entre les flasques 22.

Au contraire des dispositifs d'assurage connus, le freinage lors d'une chute d'un grimpeur assuré par le dispositif est réalisé par application d'un couple adapté sur la poulie par le moteur 12. En outre, le dispositif d'assurage permet une assistance à l'escalade, également par application d'un couple par le moteur sur la poulie.

L'emploi d'un moteur permet d'asservir précisément, et de manière dynamique, le couple appliqué à la poulie selon divers modes de fonctionnement du dispositif et selon la force exercée par la corde 3 sur le dispositif d'assurage.

Dans un mode de chute, le dispositif d'assurage doit limiter la vitesse de chute du grimpeur à une vitesse sûre, c'est-à-dire une vitesse à laquelle le grimpeur peut se réceptionner sans danger au sol. Une vitesse de 1,8 m/s, soit 6 pieds par seconde, est considérée adaptée. Le dispositif peut ainsi proposer une vitesse de chute, pouvant optionnellement être programmée, de 1 m/s, 1,8 m/s, 2 m/s, ou 3 m/s, ces valeurs étant données à titre d'exemples non limitatifs.

Pour ce mode de chute, le couple à appliquer par le moteur dépend du grimpeur utilisant le dispositif ainsi que de la géométrie de la poulie, et en particulier de son diamètre. Pour un blocage de la chute, il est appliqué un couple appliquant la corde une force opposée et égale à la force exercée par le grimpeur (typiquement son poids). Pour une vitesse de chute donnée, le couple appliqué est modulé pour maintenir la vitesse de chute maximale souhaitée.

Le moteur asservi, par une gestion dynamique du couple appliqué à la poulie, peut également permettre un assurage dynamique du grimpeur. Typiquement, au-delà d'une certaine hauteur escaladée, qui peut être déterminée par la quantité de corde 3 enroulée dans l'enrouleur depuis le début d'une ascension, il peut être plus confortable et plus sûr pour le grimpeur de ne pas stopper soudainement sa chute, mais d'assurer un freinage progressif jusqu'à l'atteinte d'une vitesse de chute acceptable. Dans le cadre d'un assurage traditionnel, réalisé par un assureur situé en bas de la paroi, cela est obtenu en rendant un peu de mou dans la corde avant de freiner la chute du grimpeur. Un tel comportement peut être reproduit de manière automatique, programmée, par le dispositif d'assurage proposé dans l'invention.

Une situation de chute peut être détectée par le déroulement de la corde 3, qui se traduit par un sens de rotation donné de la poulie 10. En alternative, ou en complément à ce paramètre, l'accélération de la rotation de la poulie et/ou le couple ou la variation de couple appliquée par la corde 3 sur la poulie peuvent être déterminés et employés.

Une des fonctions premières d'un dispositif d'assurage à enrouleur automatique est de permettre l'enroulement progressif de la corde lors de la montée du grimpeur. Le dispositif proposé permet de remplir cette fonction de base, sans procurer d'assistance, c'est-à-dire sans appliquer au grimpeur une force de traction ou à tout le moins sans lui appliquer une force de traction significative. Typiquement, le moteur asservi peut être programmé pour enrouler la corde avec un couple très faible appliqué à la poulie, et/ou être programmer pour cesser son enroulement dès que la réaction de la corde 3 sur la poulie 10 augmente.

Le dispositif d'assurage permet également de fournir une assistance à l'escalade, dans un mode d'assistance, par une traction sur la corde 3. Une telle traction diminue pour le grimpeur son poids apparent ; et facilite son ascension. Le moteur peut être asservi, programmé, de sorte à adapter dynamiquement l'aide fournie, selon diverses lois ou divers paramètres.

Le grimpeur peut souhaiter une assistance dans le cadre d'un entrainement sportif à l'escalade, par exemple pour moduler les efforts dans un programme d'entrainement, pour travailler sa technique d'escalade sans la contrainte d'efforts importants, ou sur des passages ou enchainement exigeants physiquement. Dans ces cas et d'autres, une traction permanente sur la corde peut se révéler gênante ou non souhaitée. Le dispositif permet de n'appliquer une traction qu'en tant qu'assistance à un effort, c'est-à-dire de faire en sorte que l'assistance ne soit proposée qu'en réponse à un effort du grimpeur, et modulée selon l'effort détecté.

Par exemple, l'application d'une traction sur la corde par le moteur peut être limitée aux situations dans lesquelles le dispositif d'asservissement, via un encodeur, détecte une rotation de la poulie traduisant une diminution de la force appliquée par la corde sur la poulie. La diminution, par rapport à une situation initiale ou de référence, correspond au fait qu'en escaladant, le grimpeur applique sur les prises d'escalade une partie de son poids ou plus généralement du poids qu'il exerçait sur corde, et réalise donc un effort tendant à le hisser.

La force appliquée par la corde sur la poulie étant la résultante de la force exercée par le grimpeur et de la réaction de la corde à la force que lui applique la poulie, elle correspond à tout instant au poids du grimpeur moins la part de ce poids supportée au niveau des prises d'escalades, et peut à tout instant être comparée à une valeur prédéfinie pour déterminer si le grimpeur est en train d'escalader ou non. Ainsi, l'assistance peut n'être fournie que lorsque le grimpeur produit un effort, tout comme le font, par analogie, les dispositifs d'assistance des vélos électriques qui ne produisent une aide que lorsqu'un pédalage est détecté.

La diminution de la force exercée par la corde sur la poulie peut être décrite par plusieurs paramètres, notamment la valeur absolue de cette diminution, par son taux comparativement à une valeur initiale, ou par sa vitesse. Ces paramètres peuvent être déterminés par l'observation de la rotation de la poulie. Ces paramètres peuvent en outre être combinés, l'un avec un autre ou les trois, pour déterminer le niveau d'assistance à appliquer. Le niveau d'assistance est avantageusement modulé dynamiquement en fonction de l'évolution d'un ou plusieurs de ces paramètres.

L'assistance peut notamment n'être mise en oeuvre que lorsqu'un décalage suffisant, prédéfini, entre la force exercée par la corde sur la poulie et une force de référence est constatée. Ce décalage permet de n'assister le grimpeur qu'à partir d'un certain niveau d'effort fourni. Cela permet d'éviter une mise en oeuvre intempestive de l'assistance. Cela peut permettre également de définir par exemple une valeur constante d'un effort à produire par le grimpeur, la différence entre cette valeur et la force nécessaire à l'escalade étant fournies par la fonction d'assistance du dispositif d'assurage.

L'assistance offerte peut également prendre en compte une valeur de calibration. Cette valeur peut être fixe, par défaut, ou programmée selon l'utilisateur. Par exemple, le poids de l'utilisateur, ou une fraction prédéfinie du poids de l'utilisateur, peut être prise comme valeur de calibration.

D'autres lois d'asservissement du moteur peuvent être envisagées dans le cadre de l'invention. Par exemple, le moteur peut être asservi de sorte que la vitesse de montée du grimpeur soit constante. Ce type d'assistance est peu adapté à la pratique de l'escalade sportive, mais peut, dans certains cas, être adapté à une activité d'escalade ludique.

La figure 3 illustre un dispositif d'assurage pour l'escalade conforme à un mode de réalisation de l'invention. Selon ce mode de réalisation, l'enrouleur peut se déplacer latéralement en haut de la paroi d'escalade 25 pour accompagner un déplacement latéral du grimpeur qui est assuré.

La direction transversale T est définie comme une direction perpendiculaire à la verticale V, c'est-à-dire la direction d'application de la gravité ou encore la direction générale d'extension de la corde d'assurage. La direction transversale s'étend dans le plan général d'extension de la paroi d'escalade considérée.

Dans le mode de réalisation de la figure 3, l'enrouleur automatique 1 est monté via un support de montage 5 adapté sur un rail 26 s'étendant dans la direction transversale T. L'enrouleur automatique se déplace librement sur le rail 26, de sorte que son mouvement accompagne les déplacements latéraux du grimpeur.

La figure 4 illustre une variante du principe illustré à la figure 3. Dans le mode de réalisation de la figure 4, l'enrouleur automatique 1 offrant une fonction d'assistance à l'escalade est monté sur un bras pivotant 27, qui permet son mouvement transversal. Bien que le mouvement ne soit pas purement transversal, le dispositif peut être configuré pour permettre un déplacement transversal adéquat, et présente l'avantage d'une grande simplicité et d'une grande fiabilité.

La figure 5 illustre un autre aspect de l'invention, selon lequel le dispositif d'assurage permettant une assistance à l'escalade est employé dans un environnement virtuel ou à réalité augmentée. En effet, du fait de l'assistance pouvant être fournie, ainsi que du confort et du haut niveau de sécurité offert, le dispositif d'assurage proposé est particulièrement adapté à des usages plus ludiques que la pratique traditionnelle de l'escalade.

L'invention porte ainsi également sur un système d'escalade ludique représenté à la figure 5. Outre le dispositif d'assurage comportant un enrouleur automatique 1, le dispositif comporte un système informatique 28 programmé pour appliquer à une structure d'escalade 29 (par exemple une paroi d'escalade) un environnement virtuel.

L'environnement virtuel peut être appliqué au moyen d'un projecteur 30. On parle alors de réalité augmentée.

L'environnement peut être appliqué via un casque de réalité virtuelle 31, on parle alors de réalité virtuelle.

Le projecteur et le casque de réalité virtuelle peuvent être employés en alternative ou en complément, par exemple pour permettre concomitamment l'immersion du grimpeur dans l'environnement virtuel et une visualisation par des spectateurs de l'environnement virtuel dans lequel le grimpeur est placé.

L'environnement virtuel peut être de tout type, par exemple un environnement naturel (falaise, arbre virtuel 33, etc.) ou un environnement urbain (façade d'un immeuble, monument, etc.).

Les environnements virtuels sont avantageusement créés de sorte que les prises de l'environnement virtuel correspondent, en position et en forme, aux prises réelles de la structure d'escalade 29.

L'ensemble peut comporter des moyens permettant de rendre l'environnement virtuel dynamique, selon les actions du grimpeur. Pour cela, des capteurs permettent de déterminer la position et l'attitude du grimpeur. Il peut s'agir de capteurs positionnés sur le grimpeur, et/ou d'une ou plusieurs caméras associées à un logiciel de traitement d'image. Il est ainsi possible de faire varier l'environnement, projeté sur la structure d'escalade 29 ou dans un casque de réalité virtuelle, pour l'adapter à certaines actions du grimpeur. Il est également possible de fournir au grimpeur muni d'un casque de réalité virtuelle un retour visuel sur la position de ses propres membres dans l'environnement virtuel.

Un système d'escalade ludique tel que proposé selon cet aspect de l'invention permet d'offrir une expérience nouvelle d'escalade, ludique ou à vocation pédagogique (par exemple pour une adaptation à la sensation de vertige) voire une expérience totalement ludique : escalade sans effort dans des environnements virtuels insolites, sauts d'arbres en arbres virtuels, entre immeubles virtuels, etc., par exemple à la manière d'un super héros capable de prouesses physiques surhumaines.

Le dispositif d'assurage pour l'escalade développé dans l'invention propose ainsi un dispositif d'assurage à enrouleur automatique, simple et sûr, pour la pratique de l'escalade sans assureur. Il permet de réaliser, par un seul et même moyen, à savoir un moteur asservi à l'aide d'un encodeur accouplé à la poulie de l'enrouleur, à la fois une fonction d'assurage en cas de chute, et une fonction d'assistance à l'escalade. L'emploi d'un moteur asservi permet l'obtention du couple nécessaire à appliquer à la poulie pour ces deux fonctions, et la modulation de ce couple selon diverses lois d'asservissement du moteur, afin de répondre aux usages et à la finalité du dispositif dans la pratique de l'escalade en tant que sport, loisir, ou activité ludique.

Par sa configuration très simple et les fonctions qu'il offre, le dispositif est adapté à être employé dans un ensemble ludique d'escalade permettant d'appliquer un environnement virtuel à une structure réelle d'escalade, pour offrir des expériences inédites et/ou ludiques au grimpeur..

## Revendications

1. Dispositif d'assurage pour l'escalade comportant un enrouleur automatique (1) comportant une poulie (10) et une corde (3), le dispositif étant configuré de sorte que la corde (3) est enroulée ou déroulée selon l'évolution d'un grimpeur assuré par ledit dispositif d'assurage,
le dispositif d'assurage comportant un moteur (12) électrique configuré de sorte à pouvoir appliquer un couple à la poulie (10) et un encodeur accouplé à la poulie, le moteur étant asservi par un circuit électronique de commande à l'aide de l'encodeur en fonction de la rotation de la poulie (10) de sorte à moduler ledit couple appliqué à la poulie selon au moins :
- un mode d'assistance dans lequel le couple appliqué par le moteur à la poulie (10) entraîne une traction de la corde (3) qui assiste le grimpeur dans son escalade ; et
- un mode de chute dans lequel le couple appliqué par le moteur à la poulie (10) bloque une chute du grimpeur ou la ralentit pour la maintenir à une vitesse inférieure à 3 m/s,
le dispositif d'assurage étant **caractérisé en ce que** le moteur (12) est asservi de sorte que le couple entraînant la traction dans le mode d'assistance n'est appliqué que lorsque ledit encodeur détecte une rotation de la poulie qui traduit une diminution de la force appliquée par la corde (3) sur la poulie (10).

2. Dispositif selon la revendication 1, dans lequel la valeur du couple appliqué par le moteur (12) à la poulie (10) dans le mode d'assistance est fonction de la valeur, du taux, ou de la vitesse de la diminution de la force appliquée par la corde (3) sur la poulie (10).

3. Dispositif selon l'une des revendications précédentes, dans lequel la valeur du couple appliqué par le moteur (12) à la poulie (10) dans le mode d'assistance est fonction d'une valeur de calibration du dispositif prédéfinie.

4. Dispositif selon l'une des revendications précédentes, dans lequel le moteur (12) est asservi de sorte que, dans le mode d'assistance, la vitesse de montée, correspondant à la vitesse d'enroulement de la corde (3) sur la poulie (10), est sensiblement constante.

5. Dispositif selon l'une des revendications précédentes, dans lequel le moteur (12) est asservi de sorte que dans le mode de chute le couple appliqué à la poulie (10) assure essentiellement une vitesse de chute prédéfinie sensiblement constante, indépendamment de la force appliquée par la corde (3) sur la poulie (10).

6. Dispositif selon la revendication 5, dans lequel le moteur est asservi de sorte que dans le mode de chute le couple appliqué à la poulie permet un freinage progressif du grimpeur avant d'assurer une vitesse de chute sensiblement constante.

7. Dispositif selon l'une des revendications précédentes, dans lequel le moteur (12) est directement lié à la poulie (10) ou par l'intermédiaire d'une transmission mécanique synchrone.

8. Dispositif selon l'une des revendications précédentes, comportant en outre un frein à disque (21) configuré pour être actionné automatiquement en cas de coupure d'alimentation électrique dudit dispositif.

9. Dispositif selon l'une des revendications précédentes, dans lequel le moteur (12) est de type sans balai et comporte un rotor (14) portant une série d'aimants permanents et un stator (13) portant un ensemble de bobinages.

10. Dispositif selon l'une des revendications précédentes, **caractérisé en ce qu'**il comporte un système mécanique permettant un déplacement de l'enrouleur automatique, dans une direction dite transversale (T), perpendiculaire à la direction générale d'extension de la corde (3) en dehors de l'enrouleur automatique (1) dite verticale (V).

11. Dispositif selon la revendication 10, dans lequel l'enrouleur automatique (1) est monté sur un rail (26) s'étendant dans la direction transversale (T) de sorte à pouvoir être translaté librement le long dudit rail (26), ou sur un bras pivotant (27) selon un axe s'étendant sensiblement selon la direction verticale (V).

12. Système d'escalade ludique comportant une structure d'escalade (29), un dispositif de réalité virtuelle tel qu'un casque (31) ou des lunettes, un système informatique (28) adapté à projeter dans le dispositif de réalité virtuelle une image appliquée à la structure à escalader (29), et un dispositif d'assurage pour l'escalade conforme à l'une des revendications précédentes.

13. Système d'escalade ludique comportant une structure d'escalade (29), un dispositif de réalité augmentée, un système informatique (29) adapté à projeter sur la structure à escalader une image, et un dispositif d'assurage pour l'escalade conforme à l'une des revendications 1 à 11.

14. Système d'escalade ludique selon la revendication 12 ou la revendication 13 comportant un capteur configuré pour déterminer la position et l'attitude d'un grimpeur utilisant ledit système d'escalade ludique, de sorte à faire varier l'image projetée dans le dispositif de réalité virtuelle ou sur la structure à escalader (29).

## Patentansprüche

1. Klettersicherungsvorrichtung, die eine automatische Aufrollvorrichtung (1) aufweist, die eine Seilrolle (10) und ein Seil (3) aufweist, wobei die Vorrichtung so konfiguriert ist, dass das Seil (3) entsprechend der Fortbewegung eines Kletterers, der durch die Sicherungsvorrichtung gesichert ist, aufgewickelt oder abgewickelt wird,
wobei die Sicherungsvorrichtung einen Elektromotor (12) aufweist, der so konfiguriert ist, dass er ein Drehmoment auf die Seilrolle (10) und einen mit der Seilrolle gekoppelten Encoder anwenden kann, wobei der Motor von einer elektronischen Steuerschaltung mithilfe des Encoders in Abhängigkeit von der Drehung der Seilrolle (10) gesteuert wird, so dass das auf der Seilrolle angewendete Drehmoment mindestens nach Folgendem moduliert wird:
- einem Unterstützungsmodus, bei dem das von dem Motor auf die Seilrolle (10) aufgebrachte Drehmoment einen Zug am Seil (3) bewirkt, der den Kletterer beim Klettern unterstützt; und
- einem Fallmodus, bei dem das von dem Motor auf die Seilrolle (10) aufgebrachte Drehmoment einen Fall des Kletterers blockiert oder verlangsamt, um ihn bei einer Geschwindigkeit von weniger als 3 m/s zu halten,
wobei die Sicherungsvorrichtung **dadurch gekennzeichnet ist, dass** der Motor (12) so gesteuert wird, dass das Drehmoment, das den Zug im Unterstützungsmodus antreibt, nur dann aufgebracht wird, wenn der Encoder eine Drehung der Seilrolle erkennt, die eine Verringerung der durch das Seil (3) auf die Seilrolle (10) aufgebrachten Kraft widerspiegelt.

2. Vorrichtung nach Anspruch 1, wobei der Wert des Drehmoments, das von dem Motor (12) auf die Seilrolle (10) im Unterstützungsmodus aufgebracht wird, von dem Wert, der Rate oder der Geschwindigkeit der Verringerung der Kraft abhängt, die von dem Seil (3) auf die Seilrolle (10) aufgebracht wird.

3. Vorrichtung nach einem der vorhergehenden Ansprüche, wobei der Wert des Drehmoments, das von dem Motor (12) auf die Seilrolle (10) im Unterstützungsmodus aufgebracht wird, von einem vordefinierten Kalibrierwert der Vorrichtung abhängt.

4. Vorrichtung nach einem der vorhergehenden Ansprüche, wobei der Motor (12) so gesteuert wird, dass im Unterstützungsmodus die Aufwärtsgeschwindigkeit, die der Aufwickelgeschwindigkeit des Seils (3) auf die Seilrolle (10) entspricht, im Wesentlichen konstant ist.

5. Vorrichtung nach einem der vorhergehenden Ansprüche, wobei der Motor (12) so gesteuert wird, dass im Fallmodus das auf die Seilrolle (10) aufgebrachte Drehmoment im Wesentlichen eine weitgehend konstante vorgegebene Fallgeschwindigkeit gewährleistet, unabhängig von der durch das Seil (3) auf die Seilrolle (10) aufgebrachten Kraft.

6. Vorrichtung nach Anspruch 5, wobei der Motor so gesteuert wird, dass im Fallmodus das auf die Seilrolle aufgebrachte Drehmoment eine allmähliche Bremsung des Kletterers ermöglicht, bevor eine im Wesentlichen konstante Fallgeschwindigkeit gewährleistet wird.

7. Vorrichtung nach einem der vorhergehenden Ansprüche, wobei der Motor (12) direkt mit der Seilrolle (10) oder über einen synchronen mechanischen Antrieb verbunden ist.

8. Vorrichtung nach einem der vorhergehenden Ansprüche, die ferner eine Scheibenbremse (21) aufweist, die so konfiguriert ist, dass sie automatisch betätigt wird, wenn die Stromversorgung der Vorrichtung unterbrochen wird.

9. Vorrichtung nach einem der vorhergehenden Ansprüche, wobei der Motor (12) bürstenlos ist und einen Rotor (14) mit einer Reihe von Permanentmagneten und einen Stator (13) mit einer Wicklungsbaugruppe aufweist.

10. Vorrichtung nach einem der vorhergehenden Ansprüche, **dadurch gekennzeichnet, dass** sie ein mechanisches System umfasst, das eine Bewegung der automatischen Aufrollvorrichtung in einer Querrichtung (T) senkrecht zur allgemeinen Streckrichtung des Seils (3) außerhalb der automatischen Aufrollvorrichtung (1), der Vertikalrichtung (V), ermöglicht.

11. Vorrichtung nach Anspruch 10, wobei die automatische Aufrollvorrichtung (1) an einer Schiene (26) montiert ist, die sich in Querrichtung (T) erstreckt, so dass sie entlang der Schiene (26) frei verschiebbar ist, oder an einem Schwenkarm (27) entlang einer Achse, die sich im Wesentlichen in der Vertikalrichtung (V) erstreckt.

12. Spielerisches Klettersystem mit einer Kletterstruktur (29), einer Virtual-Reality-Vorrichtung wie einem Helm (31) oder einer Brille, einem Computersystem (28), das dazu geeignet ist, in der Virtual-Reality-Vorrichtung ein auf die Struktur zum Klettern (29) angewendetes Bild zu projizieren, und einer Sicherungsvorrichtung für das Klettern nach einem der vorhergehenden Ansprüche.

13. Spielerisches Klettersystem, das eine Kletterstruktur (29), eine Augmented-Reality-Vorrichtung, ein Computersystem (29), das dazu geeignet ist, ein Bild auf die Struktur zum Klettern zu projizieren, und eine Sicherungsvorrichtung für das Klettern nach einem der Ansprüche 1 bis 11 aufweist.

14. Spielerisches Klettersystem nach Anspruch 12 oder Anspruch 13, das einen Sensor umfasst, der so konfiguriert ist, dass er die Position und Haltung eines Kletterers bestimmt, der das spielerische Klettersystem verwendet, um das in der Virtual-Reality-Vorrichtung oder auf der Struktur zum Klettern (29) projizierte Bild zu variieren.

## Claims

1. A climbing belay device comprising an automatic winder (1) comprising a pulley (10) and a rope (3), the device being configured so that the rope (3) is wound or unwound according to the course of a climber belayed by said belay device,
the belay device comprising an electric motor (12) configured so as to be able to apply a torque to the pulley (10) and an encoder coupled to the pulley, the motor being servocontrolled by an electronic control circuit using the encoder depending on the rotation of the pulley (10) so as to modulate said torque applied to the pulley according to at least:
- an assist mode in which the torque applied by the motor to the pulley (10) causes traction of the rope (3) which assists the climber in their climbing; and
- a fall mode in which the torque applied by the motor to the pulley (10) blocks fall of the climber or slows it down to keep it at a speed of less than 3 m/s,
the belay device being **characterized in that** the motor (12) is servocontrolled such that the torque causing traction in the assist mode is applied only when said encoder detects rotation of the pulley which reflects a decrease in the force applied by the rope (3) on the pulley (10).

2. The device according to claim 1, wherein the value of the torque applied by the motor (12) to the pulley (10) in the assist mode is a function of the value, rate, or speed of the decrease in the force applied by the rope (3) on the pulley (10).

3. The device according to one of the preceding claims, wherein the value of the torque applied by the motor (12) to the pulley (10) in the assist mode is a function of a predefined calibration value of the device.

4. The device according to one of the preceding claims, wherein the motor (12) is servocontrolled such that, in the assist mode, the rise speed, corresponding to the speed of winding the rope (3) onto the pulley (10), is substantially constant.

5. The device according to one of the preceding claims, wherein the motor (12) is servocontrolled such that in the fall mode, the torque applied to the pulley (10) essentially ensures a substantially constant predefined fall speed, independently of the force applied by the rope (3) on the pulley (10).

6. The device according to claim 5, wherein the motor is servocontrolled such that in the fall mode, the torque applied to the pulley allows gradual braking of the climber before ensuring a substantially constant fall speed.

7. The device according to one of the preceding claims, wherein the motor (12) is directly connected to the pulley (10) or via a synchronous mechanical transmission.

8. The device according to one of the preceding claims, further comprising a disk brake (21) configured to be automatically actuated in the event of an electric power cut to said device.

9. The device according to one of the preceding claims, wherein the motor (12) is of the brushless type and comprises a rotor (14) carrying a series of permanent magnets and a stator (13) carrying a set of windings.

10. The device according to one of the preceding claims, **characterized in that** it comprises a mechanical system allowing the automatic winder to be moved, in a so-called transverse direction (T), perpendicular to the so-called vertical (V) general direction of extension of the rope (3) outside the automatic winder (1).

11. The device according to claim 10, wherein the automatic winder (1) is mounted to a rail (26) extending in the transverse direction (T) so as to be freely translatable along said rail (26), or to a pivot arm (27) along an axis extending substantially along the vertical direction (V).

12. A recreational climbing system comprising a climbing structure (29), a virtual reality device such as a headset (31) or eyeglasses, a computing system (28) adapted to project an image applied to the climbing structure (29) into the virtual reality device, and a climbing belay device according to one of the preceding claims.

13. A recreational climbing system comprising a climbing structure (29), an augmented reality device, a computing system (29) adapted to project an image onto the climbing structure, and a climbing belay device according to any one of claims 1 to 11.

14. The recreational climbing system according to claim 12 or claim 13, comprising a sensor configured to determine position and attitude of a climber using said recreational climbing system, so as to vary the image projected into the virtual reality device or onto the climbing structure (29).
